# FASCICULE DE BREVET EUROPEEN

(11) **EP 0 295 743 B1**
(45) Date de publication et mention de la délivrance du brevet: **06.05.1992**
(21) Numéro de dépôt: 88201173.7
(22) Date de dépôt: 08.06.1988
(51) Int. Cl.: H01J 27/02, H01J 27/08, H01J 49/12

(54) **Source d'ions à quatre électrodes**
Ionenquelle mit vier Elektroden
Ion source with four electrodes

(30) Priorité: 12.06.1987 FR 8708196
(43) Date de publication de la demande: 21.12.1988
(73) Titulaire: SOCIETE ANONYME D'ETUDES ET REALISATIONS NUCLEAIRES - SODERN, 94450 Limeil Brevannes (FR); Philips Electronics N.V., 5621 BA Eindhoven (NL)
(72) Inventeur: Bernardet, Henri, F-75007 Paris (FR)
(74) Mandataire: Chaffraix, Jean

(56) Documents cités:
- GB-A- 1 129 888
- US-A- 4 301 391
- REVIEW OF SCIENTIFIC INSTRUMENTS, vol. 57, no. 6, juin 1986, pages 1069-1084, American Institute of Physics, New York, US; I.G. BROWN et al.: "Metal vapor vacuum arc ion source"

## Description

L'invention concerne une source d'ions à arc sous vide comportant une anode et une cathode disposées en vis à vis, polarisées à des potentiels différents et dont l'arc principal conduisant à la formation d'un plasma dirigé perpendiculairement à la surface de la cathode est initié par la projection d'un autre plasma entre ladite anode et ladite cathode pendant une courte durée par rapport à la longueur d'impulsion d'arc.

Lorsqu'on fait jaillir un arc entre deux électrodes placées sous vide, le matériau des électrodes est localement vaporisé sous l'effet de l'échauffement. Il en résulte la formation d'un plasma, c'est-à-dire d'un mélange ions-électrons à charge totale nulle.

L'émission de ce plasma projeté avec une énergie moyenne de quelques dizaines d'électrons-volts est faite à partir de points très brillants et de très faibles dimensions appelés spots cathodiques et la quantité d'ions dans le plasma représente quelques pourcents (5 à 10 %) de la charge électrique transportée par l'arc.

La projection a la forme d'un cône. Les ions peuvent être extraits au moyen d'une électrode d'accélération portée à une tension négative et d'une électrode d'extraction, cette dernière pouvant être par exemple le système anti-micro-projections de particules.

Les sources d'ions sont utilisées pour créer des ions dans les séparateurs isotopiques, les spectromètres de masse, les implanteurs, les machines à plasma, les accélérateurs, les tubes à neutrons etc... Elles utilisent en général l'ionisation d'un gaz injecté dans un volume quasi fermé.

Par rapport à de telles sources à décharge gazeuse comme la source Penning, les sources à arc sous vide présentent les avantages suivants :
- faibles dimensions pour la production du plasma,
- grand débit d'ions métalliques permettant l'utilisation de grandes surfaces d'extraction,
- fonctionnement sous vide et par conséquent ne nécessitant pas des systèmes de pompage différentiel de grand débit pour diminuer la pression de gaz dans la zone d'accélération des ions.

Les sources d'ions à arc sous vide du genre mentionné dans le préambule sont de structure à trois électrodes : anode, cathode et gâchette de commande de l'arc. Un exemple de structure couramment utilisée est donné dans l'article "Metal Vapor Vacuum Arc Ion Source" par T.G.Brown et al., publié dans Review of Scientist Instruments, volume 57, No.6, juin 1986, pages 1069-1084.

Le but de l'invention est d'accroître :
- la facilité de commande électrique par un générateur susceptible d'être indépendant sous l'aspect polarisation électrique,
- la simplicité de montage de la cathode de la source d'ions, montage rendu indépendant de la gâchette, et qui ne nécessite plus de tolérances mécaniques réduites comme dans le document référencé ci-dessus,
- la durée de fonctionnement et la fiabilité de la source d'ions en augmentant la partie active des gâchettes et en les éloignant de la cathode, dont la surface est fortement érodée et souvent déformée par les spots cathodiques (risque de court-circuits consécutifs à des fusions locales ou à des métallisations excessives).

A cet effet, la source d'ions de l'invention est remarquable en ce que la projection du plasma initial est obtenue au moyen de deux gâchettes autonomes, l'une dite gâchette cathodique pouvant être proche de l'anode, l'autre dite gâchette anodique pouvant être proche de la cathode et convenablement polarisées par rapport à ladite anode et à ladite cathode.

Ces gâchettes sont constituées par exemple, par la superposition de deux couronnes circulaires concentriques, séparées l'une de l'autre, l'anode et la cathode étant disposées dans la zone centrale desdites couronnes et symétriquement par rapport à leur axe.

La description suivante en regard des dessins annexés, le tout donné à titre d'exemple, fera bien comprendre comment l'invention peut être réalisée.

La figure 1 montre en coupe le schéma de principe d'une source d'ions selon l'invention.

La figure 2 montre un mode particulier de réalisation d'une telle source.

La figure 3 présente les schémas de quelques types d'électrodes d'extraction.

Sur le schéma en coupe de la figure 1 une cathode 1 de forme cylindrique est disposée en face d'une anode.

Cette anode peut être un disque métallique 2 percé d'une ouverture circulaire en son centre tel que représenté sur la figure 1a, ou une grille métallique 3 telle que représentée sur la figure 1b.

Deux gâchettes autonomes superposées 4 et 5 en forme de couronnes circulaires concentriques entourent la partie active de l'anode et la cathode. Ces couronnes sont constituées :
- soit de deux électrodes métalliques, massives, toriques, séparées par un espace de faible dimension,
- soit d'une couche métallique avec ou sans hydrure déposée sur un support isolant et sur laquelle on a tracé un sillon qui assure leur séparation,
- soit d'une couche semiconductrice avec émission de plasma par conduction (par exemple couche de carbone) et délimitée de même par le tracé d'un sillon.

Ces diverses électrodes (anode, cathode et gâchettes autonomes) sont convenablement polarisées par des sources non représentées. L'initiation d'un arc entre les gâchettes 4 et 5 engendre un plasma 6 dit plasma de commande. Le plasma de commande se comporte comme un conducteur électrique de forme extensible ; lors de son passage entre la cathode et l'anode de la source d'ions, il y a court-circuit entre ces deux électrodes : les électrons du plasma de commande sont attirés par l'anode et les ions par la cathode. En fait, physiquement, le processus est le suivant : les électrons du plasma ont une mobilité très supérieure aux ions et le plasma de commande (par respect de sa neutralité globale électrique) va prendre le potentiel de l'anode 2 ou 3. Dans ces conditions, il apparaît entre la plasma et la cathode 1 la différence de potentiel appliquée à la source d'ions et les ions du plasma sont extraits en créant une gaine cathodique dont la hauteur sera fonction de la densité ionique du plasma. Le champ électrique résultant sur la cathode est très élevé et, suivant les paramètres de réglage de la gâchette (courant gâchette, durée d'application : quelques centaines de nanosecondes à quelques microsecondes, distance gâchette cathode-anode), il peut y avoir (ou non) amorçage de l'arc. Dans ces conditions, si le courant d'électrons entre anode et cathode est suffisamment élevé pour échauffer et vaporiser localement la cathode, la vapeur métallique ainsi produite est ionisée par les électrons et il se forme un plasma cathodique 7 à partir de points très brillants et de très faibles dimensions (spots cathodiques). L'amorçage d'arc entre les deux gâchettes facilite notablement la commande de la source conformément à l'invention.

La figure 2 montre un mode de réalisation avantageux de l'invention.

Une pièce métallique 8 percée d'une ouverture centrale 9 sert de support à l'ensemble du dispositif. Sur cette pièce est monté le support 10 de l'anode 2 servant également à sa polarisation. Une couronne isolante 11 solidaire du support 10 assure la fixation des gâchettes 4 et 5. La cathode 1 montée sur une tige métallique 12 traversant l'ouverture centrale 9 est réglable longitudinalement au moyen du soufflet 13 ; elle est isolée des gâchettes par la couronne 14 également solidaire du support 8. La sortie 15 de polarisation des gâchettes est effectuée à travers une autre ouverture 16 pratiquée de même dans le support 8. Le plasma cathodique 7 est engendré comme indiqué ci-dessus.

La figure 3 présente quelques exemples d'électrode d'extraction, limitant le volume d'expansion du plasma cathodique 7 ; la forme et la structure de cette électrode sont fonction du mode d'accélération des ions retenu, comme le font apparaître les schémas ci-dessous :
- figure 3a : structure à simple orifice de type ponctuel 17 conduisant à des faisceaux extraits limités en débit et projetés sur une cible 19 à travers une électrode d'accélération 18,
- figure 3b : structure à grille simple de grande transparence 20 utilisée par exemple pour le bombardement d'une électrode 19,
- figure 3c : structure à un (ou plusieurs) orifice(s) d'extraction 21 de forme compatible avec les électrodes d'accélération 22 et conduisant à une définition du (ou des) faisceau(x) extrait(s) parfaitement maîtrisée,
- figure 3d : structure type "nid d'abeille" 23 permettant d'atténuer à l'extraction les variations de densité des flux de plasma cathodique.

Ces types de structure peuvent être appliqués en particulier au mode de réalisation de la source d'ions représenté à titre d'exemple sur la figure 2.

## Revendications

1. Source d'ions à arc sous vide comportant une anode et une cathode disposées en vis à vis, polarisées à des potentiels différents et dont l'arc principal conduisant à la formation d'un plasma, constitué par le matériau des électrodes, dirigé perpendiculairement à la surface de la cathode est initié par la projection d'un autre plasma entre ladite anode et ladite cathode pendant une courte durée par rapport à la longueur d'impulsion d'arc, caractérisée en ce que la projection de cet autre plasma est obtenue au moyen de deux gâchettes autonomes, l'une dite gâchette cathodique, l'autre dite gâchette anodique et convenablement polarisées par rapport à ladite anode et à ladite cathode.

2. Source d'ions selon la revendication 1, caractérisée en ce que ladite gâchette anodique et ladite gâchette cathodique sont constituées par la superposition de deux couronnes circulaires concentriques et séparées l'une de l'autre.

3. Source d'ions selon la revendication 2, caractérisée en ce que lesdites couronnes sont constituées de deux électrodes métalliques, massives, toriques, séparées par un espace de faible dimension.

4. Source d'ions selon la revendication 2, caractérisée en ce que lesdites couronnes sont constituées d'une couche métallique avec ou sans hydrure déposée sur un support isolant et délimitées par un sillon tracé sur ladite couche.

5. Source d'ions selon la revendication 2, caractérisée en ce que lesdites couronnes sont constituées d'une couche semiconductrice avec émission de plasma par conduction (par exemple couche de carbone) et délimitées par un sillon tracé sur ladite couche.

## Claims

1. A vacuum arc ion source comprising an anode and a cathode which face each other, which are biased at different potentials and whose main arc which results in the formation of a plasma which consists of the material of the electrodes and which is directed perpendicularly to the cathode surface is triggered by the projection of a further plasma between said anode and said cathode during a period of time which is short relative to the length of the arc pulse, characterized in that the projection of this further plasma is obtained by means of two independent grids, one of which is denoted as the cathode grid and the other as the anode grid, and which are appropriately biased relative to said anode and said cathode.

2. An ion source as claimed in Claim 1, characterized in that said anode grid and said cathode grid are formed by the superpositioning of two concentric round rings which are separated one from the other.

3. An ion source as claimed in Claim 2, characterized in that said rings are constituted by two solid, annular metallic electrodes which are separated by a small gap.

4. An ion source as claimed in Claim 2, characterized in that said rings are constituted by a metallic layer, with or without hydride deposited on an insulating support, and bounded by a groove made in said layer.

5. An ion source as claimed in Claim 2, characterized in that said rings are constituted by a semiconductor layer, with plasma emission by conduction (for example a carbon layer), and bounded by a groove made in said layer.

## Patentansprüche

1. Vakuum-Bogen-Ionenquele mit einer Anode und einer Kathode, die einander gegenüberliegend angeordnet und mit verschiedenen Potentialen polarisiert sind, und wobei der Hauptbogen, der zu der Bildung eines Plasmas führt, das aus dem Material der Elektroden besteht, senkrecht zu der Oberfläche der Kathode gerichtet ist, durch die Strahlung eines weiteren Plasmas zwischen der genannten Anode und der genannten Kathode ausgelöst wird, und zwar während einer gegenüber der Bogenimpulslänge kurzen Dauer, dadurch gekennzeichnet, daß die Strahlung dieses anderen Plasmas mittels zweier einzelner Gitter erhalten wird, wobei das eine Gitter als Kathodengitter bezeichnet wird und das andere als Anodengitter, und wobei die beiden Gitter gegenüber der genannten Anode und Kathode auf geeignete Weise polarisiert sind.

2. Ionenquelle nach Anspruch 1, dadurch gekennzeichnet, daß das genannte Anodengitter und das genannte Kathodengitter durch Überlagerung zweier von einander getrennter konzentrischer kreisrunder Ringe gebildet sind.

3. Ionenquelle nach Anspruch 2, dadurch gekennzeichnet, daß die genannten Ringe aus zwei wulstförmigen, massiven metallischen durch einen schmalen Spalt voneinander getrennten Elektroden gebildet sind.

4. Ionenquelle nach Anspruch 2, dadurch gekennzeichnet, daß die genannten Ringe aus einer Metallschicht mit oder ohne Hydrid auf einem isolierenden Substrat gebildet und durch eine in der genannten Schicht vorgesehene Rille begrenzt sind.

5. Ionenquelle nach Anspruch 2, dadurch gekennzeichnet, daß die genannten Ringe aus einer Halbleiterschicht mit Plasmastrahlung durch Leitung (z.B. eine Kohlenstoffschicht) gebildet und durch eine in der genannten Schicht vorgesehene Rille voneinander getrennt sind.
